# EUROPÄISCHE PATENTSCHRIFT

(11) **EP 2 087 498 B1**
(45) Veröffentlichungstag und Bekanntmachung des Hinweises auf die Patenterteilung: **26.05.2010**
(21) Anmeldenummer: 07821138.0
(22) Anmeldetag: 10.10.2007
(51) Int. Cl.: H01H 33/98

(54) **HOCHSPANNUNGSLEISTUNGSSCHALTER MIT ROTIERENDEM SCHALTLICHTBOGEN**
HIGH-VOLTAGE CIRCUIT BREAKER COMPRISING A ROTARY ARC
DISJONCTEUR HAUTE TENSION À ARC DE COUPURE TOURNANT

(30) Priorität: 07.11.2006 EP 06405471
(43) Veröffentlichungstag der Anmeldung: 12.08.2009
(73) Patentinhaber: ABB Research Ltd., 8050 Zürich (CH)
(72) Erfinder: HUGUENOT, Patrick, 8046 Zürich (CH); KIEFER, Jochen, 5415 Nussbaumen (CH); SCHOENEMANN, Thomas, 5503 Schafisheim (CH); KELLER, Markus, 8057 Zürich (CH); ANDJELIC, Zoran, 5400 Baden (CH)
(74) Vertreter: ABB Patent Attorneys
(86) Internationale Anmeldenummer: PCT/EP2007/060770
(87) Internationale Veröffentlichungsnummer: WO 2008/055753

(56) Entgegenhaltungen:
- EP-A- 0 315 712
- EP-A- 0 731 482
- DE-A1- 2 511 238
- FR-A- 2 418 962
- US-A- 4 273 977
- US-A- 4 315 121

## Beschreibung

### TECHNISCHES GEBIET

Die vorliegende Erfindung bezieht sich auf einen Hochspannungsleistungsschalter nach dem Oberbegriff von Patentanspruch 1.

Bei einem Schalter der vorgenannten Art wird die Energie eines in einem Magnetfeld rotierenden Schaltlichtbogens ausgenutzt, um ein zur Beblasung des Schaltlichtbogens vorgesehenes Löschgas zu erzeugen. Der Schaltlichtbogen rotiert hierbei in einem Gehäuse, welches mit einem Isoliergas mit einen bis zu einigen bar betragenden Druck gefüllt ist. Das Löschgas wird in einem Heizvolumen gespeichert, welches über einen im allgemeinen ringförmigen Kanal mit einer den Schaltlichtbogen aufnehmenden Lichtbogenzone verbunden ist.

### STAND DER TECHNIK

Ein Schalter der eingangs genannten Art ist beschrieben in EP 0 731 482 A2. Dieser Schalter weist einen in einem isoliergasgefüllten Gehäuse angeordneten Leistungsstrompfad auf mit zwei längs einer Achse relativ zueinander verschiebbare Schaltstücken, von denen eines in koaxialer Anordnung einen Lichtbogenkontakt, einen Lichtbogenlaufring und eine den Lichtbogenkontakt umgebende Zylinderspule aufweist. Durch diese Spule fliesst beim Ausschalten der abzuschaltende Strom. Das Magnetfeld dieses Strom wirkt auf einen beim Öffnen des Leistungsstrompfads auf dem Lichtbogenlaufring fussenden Schaltlichtbogen. Unter dem Einfluss elektrodynamischer Kräfte rotiert nun der auf dem Laufring gehaltene Schaltlichtbogen um die Achse und heizt das Isoliergas auf. Hierbei gebildetes Druckgas wird aus der den Schaltlichtbogen aufnehmenden Lichtbogenzone in ein Heizvolumen geführt. Bei Annäherung des abzuschaltenden Stroms an einen Nulldurchgang strömt dann das Druckgas aus dem Heizvolumen in die Lichtbogenzone und bebläst den Schaltlichtbogen solange bis der abzuschaltende Strom unterbrochen ist.

Beim Ausschalten grosser Ströme und bei langen Lichtbogenzeiten wird so sehr viel stark komprimiertes, heisses Druckgas gebildet. Da dieses Gas ins Heizvolumen geführt wird, muss dieses vergleichsweise gross und robust ausgebildet sein, obwohl für das erfolgreiche Beblasen des Schaltlichtbogens eigentlich gamicht soviel Löschgas benötigt wird. Daher ist bei diesem Schalter die Spule zumindest teilweise kurzschliessbar ausgebildet. Beim Schalten grosser Ströme wird dann durch teilweises oder vollständiges Kurzschliessen der Spule die Grösse des Magnetfelds herabgesetzt und so die Bildung von Druckgas gegebenenfalls drastisch reduziert. Der Rauminhalt des Heizvolumen kann so in fertigungstechnisch vorteilhafter Weise gering gehalten werden.

Ein weiterer Schalter, bei dem zum Unterbrechen eines Stroms die Rotation des Schaltlichtbogens im magnetischen Feld einer vom zu unterbrechenden Strom durchflossenen Spulenanordnung ausgenutzt wird, ist in FR 2 418 962 A beschrieben. Die Spulenanordnung weist zwei auf einer gemeinsamen Achse angeordnete Spulen mit gegenläufig gewundenen Wicklungen auf.

### DARSTELLUNG DER ERFINDUNG

Der Erfindung, wie sie in den Patentansprüchen angegeben ist, liegt die Aufgabe zugrunde, den Schalter der eingangs genannten Art zu vereinfachen.

Beim Schalter nach der Erfindung weist die Spule zwei gegensinnig gewundene Wicklungen auf, welche unter Bildung einer Innen- und einer Aussenwicklung konzentrisch angeordnet sind, und ist in koaxialer Anordnung zwischen dem Lichtbogenkontakt und der Innenwicklung eine ferromagnetische erste Hülse vorgesehen. Dadurch wird beim Unterbrechen eines kleinen Stroms die magnetische Flussdichte am Ort des Lichtbogenlaufrings wirksam erhöht. Dies ist dadurch bedingt, dass die ferromagnetische Hülse dann durch das magnetische Feld der den kleinen Strom führenden Spule magnetisch noch nicht gesättigt ist. Die magnetische Flussdichte am Ort des Lichtbogenlaufrings und damit auch die elektromagnetische Kraft auf den Schaltlichtbogen nehmen daher proportional mit dem Strom zu, so dass der Druck des Löschgases proportional der Stärke des zu unterbrechenden kleinen Stroms wächst. Beim Schalten eines grossen Stoms ist die ferromagnetische Hülse hingegen magnetisch gesättigt. Die magnetische Flussdichte am Ort des Lichtbogenlaufrings wächst dann mit steigender Stromstärke langsamer als beim Unterbrechen eines kleinen Stroms, da sich bei gesättigtem ferromagnetischem Kern die magnetische Flussdichte nun auf alle Materialien, egal ob Ferromagnetikum, Stromleitermaterial oder umgebende Luft, gleichmässig verteilt. Zugleich beeinflusst nun das Magnetfeld der Aussenwicklung das entgegengesetzt gerichtete Feld der Innenwicklung stärker als zuvor beim Unterbrechen eines kleinen Stroms. Am Ort des Lichtbogenlaufrings verändert sich nun die Richtung der magnetischen Flussdichte und nimmt dabei der Winkel zwischen magnetischer Flussdichte und Richtung des im Schaltlichtbogen geführten Stroms ab. Auf den Schaltlichtbogen wirkt dann eine geringere elektrodynamische Kraft als bei einem Schalter nach dem Stand der Technik, der bis auf die Struktur der Spule identisch ausgebildet ist, bei dem aber die Spule keine gegensinnig gewundenen Wicklungen aufweist. Beim Unterbrechen grosser Ströme wird daher ein Löschgas mit einem geringeren Druck entwickelt als beim vergleichbaren Schalter nach dem Stand dem Technik.

Da eine gegensinnig gewundene Wicklungen aufweisende Spule leicht herstellbar ist, kann das Heizvolumen unter Verwendung einfacher Mittel klein gehalten und dementsprechend der Schalter platzsparend ausgebildet und kostengünstig gefertigt werden.

Bei einer als Generatorschalter ausgebildeten Ausführungsform des erfindungsgemässen Schalters kann so beim Unterbrechen kleiner, typischerweise 5 bis 25 kA betragender, Ströme ein bis zu 20% höheres Magnetfeld am Ort des Lichtbogenlaufrings erreicht werden als bei einem vergleichbar dimensionierten Schalter, jedoch ohne Gegenwicklung. Entsprechend wird beim Schalten grosser, typischerweise 150 bis 300 kA betragender, Ströme das Magnetfeld gegenüber dem Vergleichsschalter nach dem Stand der Technik um bis zu 40% reduziert, während es sich beim Schalten mittlerer, typischerweise 50 bis 100 kA betragender, Ströme nur unwesentlich gegenüber dem Stand der Technik ändert.

Damit die Spule bei einfachem Aufbau die beim Schalten grosser Ströme auftretenden beachtlichen mechanischen Kräfte aufnehmen kann, sollte die Innenwicklung eine grössere Anzahl an Windungen aufweisen als die Aussenwicklung. Darüber hinaus empfiehlt es sich, aus Gründen einer einfachen Fertigung und einer hohen mechanischen Festigkeit vom Lichtbogenlaufring abgewandte Stirnflächen der Innen- und der Aussenwicklung über einen Stromleiter elektrisch leitend miteinander zu verbinden, dem Lichtbogenlaufring zugewandte Stirnflächen der Innen- und der Aussenwickung jeweils nach Art eines Rings auszubilden und den Stromanschluss der Innenwicklung in elektrisch leitender Weise mit dem Lichtbogenlaufring zu verbinden.

Der vorgenannte Stromleiter ist mit Vorteil nach Art eines Rings ausgebildet. Vom Lichtbogenlaufring abgewandte Stirnflächen der Innen- und der Aussenwicklung können dann auf dem Ring abgestützt und mit einfachen Befestigungsmitteln gehalten werden.

Eine besonders stabile Spule wird mit geringem Aufwand erreicht, wenn der Stromleiter in die Aussenwicklung eingeformt und nach Art eines Rings ausgebildet ist, und wenn eine vom Lichtbogenlaufring abgewandte Stirnfläche der Innenwicklung auf dem Ring abgestützt ist.

Eine Erhöhung der magnetischen Flussdichte am Ort des Lichtbogenlaufrings und eine besonders gute Stabilität der Spule wird erreicht, wenn in koaxialer Anordnung zwischen der Innen- und der Aussenwicklung eine weitere ferromagnetische Hülse vorgesehen ist.

Da Wirbelströme die magnetische Flussdichte der Spule am Orte des Lichtbogenkontakts verringern, ist mindestens in der ersten oder der zweiten Hülse oder in dem als Ring ausgebildeten Stromanschluss der Innenwicklung oder der Aussenwicklung mindestens ein vorwiegend axial und radial geführter Schlitz angeordnet. In der ersten und/oder zweiten Hülse sind mit Vorteil mindestens zwei in Umgangsrichtung gleichmässig verteilte Schlitze angeordnet. Um grosse Strornkräfte aufnehmen zu können, ist in den Stromanschluss der Aussenwicklung im allgemeinen lediglich ein erster und den Stromanschluss der Innenwicklung im allgemeinen lediglich ein zweiter Schlitz eingeformt. Diese beiden Schlitze sind in axialer Richtung höchstens bis zu einer an den Stromanschluss der Innen- bzw. der Aussenwicklung anschliessenden Windung der Innen- bzw. der Aussenwicklung geführt. In Ausführungsformen des Schalters, die sich vor allem durch bestimmte Windungszahlen der Aussen- und Innenwicklung auszeichnen, ist es vorteilhaft, die Spule so auszubilden, dass der erste und der zweite Schlitz radial in der gleichen Richtung erstreckt sind.

Ein wirbelstromunterdrückender dritter Schlitz ist mit Vorteil in den die Innen- und die Aussenwicklung elektrisch leitend miteinander verbindenden Stromleiter eingeformt. Je nach der durch die Windungszahl der Innen- bzw. der Aussenwicklung bestimmten Ausbildung der Spule, können der erste, der zweite und der dritte Schlitz sich radial in die gleiche Richtung erstrecken oder es können sich mindestens zwei der drei Schlitze radial in unterschiedliche Richtungen erstrecken.

### KURZE BESCHREIBUNG DER ZEICHNUNGEN

Anhand von Zeichnungen werden nachfolgend Ausführungsbeispiele der Erfindung näher erläutert. Hierbei zeigt
- Fig.1: eine Aufsicht auf einen längs einer Achse A geführten Schnitt durch eine erste Ausführungsform eines Hochspannungsleistungsschalter nach der Erfindung, bei der der Schalter links der Achse im Einschaltzustand und rechts der Achse beim Ausschalten dargestellt ist,
- Fig.2: ein Diagramm, in dem die beim Ausschalten des Schalters nach Fig.1 sowie eines Schalters nach dem Stand der Technik jeweils in einer Schalterspule erzeugte und zur Rotation eines Schaltlichtbogens beitragende magnetische Flussdichte B [T] in Funktion der Stärke des abzuschaltenden Strom I [kA] dargestellt ist,
- Fig.3: ein Schaltstück einer zweiten Ausführungsform des Hochspannungsleistungsschalter nach der Erfindung, welches in der rechten Hälfte längs der Achse A geschnitten dargestellt ist,
- Fig.4: eine von unten geführte in Richtung von Pfeilen IV geführte Ansicht des Schaltstücks gemäss Fig.3, bei der zentral angeordnete sowie als Isolierung ausgeführte Teile nicht dargestellt sind, und
- Fig.5: eine entsprechend Fig. 4 geführte Ansicht eines Schaltstücks einer dritten Ausführungsform des Hochspannungsschalters nach der Erfindung, welche gegenüber der Ausführungsform nach Fig.4 geringfügig abgewandelt ist.

### WEGE ZUR AUSFÜHRUNG DER ERFINDUNG

In allen Figuren beziehen sich gleiche Bezugszeichen auf gleichwirkende Teile. Der in Fig.1 dargestellte Leistungsschalter ist ein Generatorschalter und kann bei Hochspannungen bis zu 100 kV Ströme bis zu einem noch zulässigen maximalen Kurzschlussabschaltstrom von typischerweise 300 kA ausschalten. Er enthält ein mit einem komprimierten Isoliergas, etwa auf der Basis Schwefelhexafluorid, Stickstoff oder Kohlendioxid oder eines Gasgemischs auf der Basis eines oder mehrerer dieser Gase, gefülltes Gehäuse 10 sowie eine vom Gehäuse 10 aufgenommene und weitgehend axialsymmetrisch gestaltete Kontaktanordnung mit zwei längs einer Achse A relativ zueinander verschiebbaren Schaltstücken 20, 30. Im Einschaltzustand liegen die beiden Schaltstücke 20 bzw. 30 mit nicht dargestellten Nennstromkontakten in einem schematisch angedeuteten, niederohmigen Nennstrompfad N und mit einem Lichtbogenkontakt 21 bzw. einem Lichtbogenkontakt 31, einer ferromagnetischen Hülse 32 und einer Zylinderspule C in einem gestrichelt dargestellten Leistungsstrompfad L, welcher parallel zum Nennstrompfad geführt ist.

Der ersichtlich rohrförmig, gegebenenfalls aber auch massiv ausgestaltete, Lichtbogenkontakt 21 ist durch ein als Hilfsdüse wirkendes Isolierrohr 11 geführt und kontaktiert im Einschaltzustand des Schalters (linke Hälfte von Fig.1) den kontaktfinger aufweisenden Lichtbogenkontakt 31. Das Isolierrohr 11 und eine am Schaltstück 30 gehaltene Isolierscheibe 12 begrenzen einen ringförmigen Heizkanal 13, der beim Ausschalten (rechte Hälfte von Fig.1) eine Lichtbogenzone, die einen Schaltlichtbogen S aufnimmt, mit einem Heizvolumen 14 verbindet.

Das Schaltstück 30 ist feststehend im Gehäuse 10 gehalten und weitgehend nach Art eines Hohlzylinders ausgebildet. Das Schaltstück 30 enthält in koaxialer Anordnung von innen nach aussen den rohrförmigen, nach Art einer Tulpe ausgeführten Lichtbogenkontakt 31, die Hülse 32, eine zwei Windungen aufweisende Innenwicklung 40 der Spule C, eine weitere ferromagnetische Hülse 33 und eine gegensinnig zur Innenwicklung 40 gewundene und lediglich eine Windung aufweisende Aussenwicklung 50 der Spule C. An seiner dem Schaltstück 20 zugewandten Stirnfläche weist das Schaltstück 30 einen Lichtbogenlaufring 15 aus einem abbrandfesten Material auf, wie insbesondere Graphit, einen Haltering 16 zum Fixieren des Lichtbogenlaufrings 15 an einer Stirnseite der Innenwicklung 40 sowie die Isolierscheibe 12, welche auf Stirnseiten des Halterings 16, der Hülse 33 und der Aussenwicklung 50 aufsitzt und den Lichtbogenlaufring 15 radial nach aussen begrenzt.

Auf Stirnflächen der Innen- 40 und der Aussenwicklung 50, die vom Lichtbogenlaufring abgewandt sind, sitzt ein als Ringplatte ausgeführter Stromleiter 52 auf, welcher die Innen- und die Aussenwicklung elektrisch leitend miteinander verbindet. Die dem Lichtbogenlaufring 15 zugewandten Stirnflächen der Innen- 40 bzw. der Aussenwicklung 50 weisen jeweils einen nach Art eines Rings ausgeführten Stromanschluss 41 bzw. 51 auf. Der Stromanschluss 41 ist in elektrisch leitender Weise mit dem Lichtbogenlaufring 15 verbunden. Der Stromanschluss 51 dient als Stromanschluss der Schaltstückanordnung und setzt das Schaltstück 30 am Gehäuse 10 fest. Die beiden Windungen der Innenwicklung 40 sind mit dem Bezugszeichen 43 bezeichnet, hingegen die einzige Windung der Aussenwicklung 50 mit dem Bezugszeichen 54.

In die ferromagnetischen Hülse 32 bzw. 33 sind axial ausgerichtete Schlitze 321 bzw. 331 eingeformt. Wie später erläutert, dienen diese Schlitze wie auch in die Wicklungen 40, 50 eingeformte - lediglich aus den Figuren 3 bis 5 ersichtliche - Schlitze 42, 53, 55 der Unterdrückung von Wirbelströmen.

Die einzelnen Teile des Schaltstücks 30 sind im allgemeinen durch Schrauben miteinander verbunden. Die Hülse 32 sitzt mit ihrer nach unten weisenden Stirnseite auf einem Flansch 311 des tulpenförmig ausgebildeten Lichtbogenkontakts 31 auf und ist an diesem Flansch festgeschraubt. Alternativ können beiden Teile auch durch Presssitz miteinander verbunden sein. Die im allgemeinen aus Aluminium oder Kupfer resp. einer Aluminium- oder Kupferlegierung bestehenden Wicklungen 40, 50 wie auch die ferromagnetische Hülse 33 sind an dem als Ringplatte ausgeführten Stromleiter 52 angeschraubt. Der Lichtbogenlaufring 15 ist mittels des metallenen Halterings 16 am Stromanschluss 41 der Innenwicklung 40 elektrisch leitend festgesetzt. Der Stromanschluss 41 und damit auch die Spule C sind mittels Schrauben oder Presssitz an der oberen Stirnseite der Hülse 32 befestigt. Zwischen den einzelnen Teilen vorgesehene Hohlräume, wie Isolierabstände zwischen den Windungen 43, 54 und den Stromanschlüssen 41, 51 der Spule C, zwischen den Wicklungen 40, 50 der Spule, den ferromagnetischen Hülsen 32, 33 und dem Lichtbogenkontakt 31 oder wie die Schlitze 42, 53, 55, sind mit Isoliermaterial ausgefüllt. Dieses Material ist in Fig.1 nicht dargestellt.

Im Einschaltzustand (linke Hälfte von Fig.1) sind der Nennstrompfad N und der Leistungsstrompfad L geschlossen und führt der Schalter Strom, der überwiegend im Nennstrompfad und lediglich mit einem Anteil von ca. 1% im Leistungsstrompfad fliesst. Zum Ausschalten wird das Schaltstück 20 durch einen nicht dargestellten Antrieb nach oben geführt. Es öffnet sich zunächst der Nennstrompfad N. Der abzuschaltende Strom kommutiert nun vollständig in den Leistungsstrompfad L und fliesst vom Lichtbogenkontakt 21 über den Lichtbogenkontakt 31, die ferromagnetische Hülse 32, die Innenwicklung 40, den Stromleiter 52 und die gegensinnig zur Innenwicklung gewundene Aussenwicklung 50 zum Stromanschluss 51.

Im weiteren Verlauf des Ausschaltvorgangs kommt der mit Reibschluss im Lichtbogenkontakt 31 geführte Lichtbogenkontakt 21 ausser Eingriff mit dem feststehenden Schaltstück 30 und bildet sich dann zwischen dem Lichtbogenkontakt 21 und Kontaktfingern des Lichtbogenkontakts 31 ein Schaltlichtbogen S, welcher auf den Lichtbogenlaufring 15 kommutiert (rechte Hälfte von Fig.1). Die Kommutation erfolgt rasch, da die Hülse 32 und der Lichtbogenkontakt 31 hierbei aus dem Leistungsstrompfad L genommen werden und der abzuschaltende Strom nun vom Lichtbogenkontakt 21 über den Schaltlichtbogen S, den Lichtbogenlaufring 31, die Innenwicklung 40, den Stromleiter 52 und die gegensinnig zur Innenwicklung gewundene Aussenwicklung 50 zum Stromanschluss 51 fliesst.

Im Lichtbogen S fliesst der abzuschaltende Strom I im wesentlichen in axialer Richtung. Beim Ausschalten kleiner bzw. mittlerer Ströme (bis zu ca. 10% bzw. zwischen ca. 10 und ca. 30% des maximal zulässigen Kurzschlussabschaltstroms) ist die durch die Spule C und die ferromagnetischen Hülsen 32 und 33 hervorgerufene magnetische Flussdichte B im Bereich des Lichtbogenlaufrings 15 vorwiegend radial ausgerichtet. Daher wirkt auf den am Lichtbogenlaufring 15 fussenden Schaltlichtbogen S eine in Umfangsrichtung wirkende elektrodynamische Kraft, durch die eine Rotation des Lichtbogens um die Achse A bewirkt und das zur Lichtbogenlöschung benötigte Druckgas erzeugt wird. Mit zunehmender Stromstärke des abzuschaltenden Stroms beeinflusst das Magnetfeld der Aussenwicklung 50 das entgegengesetzt gerichtete Feld der Innenwicklung 40 stärker als zuvor bei kleineren Strömen. Am Ort des Lichtbogenlaufrings 15 verändern sich Richtung und Grösse der magnetischen Flussdichte B resp. die Grösse einer vorwiegend radial ausgerichteten Komponente von B kontinuierlich. Bei Strömen mit grossen Stromstärken (ca. 30 bis 100% des maximal zulässigen Kurzschlussabschaltstroms) wird die Grösse dieser Komponente stark reduziert, so dass eine geringere elektrodynamische Kraft auf den Schaltlichtbogen S wirkt als bei einem gleich ausgebildeten Schalter nach dem Stand der Technik mit einer gleichsinnig vom Strom durchflossenen Spule. Die B-I-Kennlinie der Spule C flacht daher im Bereich grosser Ströme erheblich stärker ab als bei der gleichsinnig vom Strom durchflossenen Spule des Schalters nach dem Stand Technik.

Dieser Sachverhalt ist aus dem in Fig.2 gezeigten Diagramm ersichtlich. Diesem Diagramm kann entnommen werden, dass bei der Ausführungsform des erfindungsgemässen Schalters gemäss Fig.1 mit einem noch zulässigen maximalen Kurzschlussabschaltstrom von 300 kA, oberhalb von ca. 50 bis 100 kA, d.h. vor allem bei grossen Strömen, die Kennlinie wesentlich stärker abflacht als die Kennlinie einer Spule eines gleich ausgebildeten Schalters nach dem Stand der Technik, bei dem die Spule jedoch gleichsinnig gewickelt ist. Die durch einen nach unten gerichteten Pfeil dargestellte Abflachung der Kennlinie beträgt bei einer Stromstärke von 200 kA bereits ca. 20% und bei der maximal zulässigen Stromstärke von 300 kA bereits ca. 40%. Dementsprechend geringer kann daher der Rauminhalt des Heizvolumens 14 bemessen werden.

Um bei kleinen Strömen I die zur Rotation der Schaltlichtbogens S beitragende, vorwiegend axial ausgerichtete Komponente des magnetischen Felds der Spule zu optimieren, sind zusätzliche Mittel in der Spule C vorgesehen, durch die beim Unterbrechen kleiner Ströme eine hohe magnetische Flussdichte B am Ort des Lichtbogenlaufrings 15 erreicht wird. Solche kleinen Ströme erreichen im allgemeinen ca. 5 bis 10% des maximal zulässigen Kurzschlussabschaltstroms und betragen daher bei der Ausführungsform nach Fig.1 ca. 15 bis 30 kA.

Diese zusätzlichen Mittel betreffen zum einen die beiden ferromagnetischen Hülsen 32 und 33. Durch geeignete Auswahl des Materials und der geometrischen Abmessungen dieser Hülsen und durch Anordnung der Hülse 32 zwischen dem Lichtbogenkontakt 31 und der Innenwicklung 40 resp. der Hülse 33 zwischen der Innen- 40 und der Aussenwicklung 50 wird die magnetische Flussdichte B am Ort des Lichtbogenlaufrings 15 erheblich vergrössert. Zudem sind die geometrischen Abmessung, insbesondere die Wanddicke der Hülse 32, möglichst gross gewählt und wird als Material der Hülse ein Ferromagnetikum mit einer geringen Koerzitivkraft, wie etwa Weicheisen oder eine mit Silicium legierte Eisenlegierung, eingesetzt. Es wird so bei kleinen Stromstärken bereits eine relativ hohe magnetische Flussdichte am Ort des Lichtbogenlaufrings 15 erreicht.

Zum anderen wird durch die Mittel auch die Ausbildung von Wirbelströmen wirksam unterdrückt. Daher ist in die jeweils als Ring ausgebildeten Stromanschlüsse 41 bzw. 51 der Innen- 40 bzw.der Aussenwicklung 50 jeweils mindestens ein vorwiegend axial und radial geführter Schlitz eingeformt. Diese Schlitze sind aus Fig.1 nicht zu ersehen, sind aber in entsprechender Weise auch bei der Ausführungsform des erfindungsgemässen Schalters nach den Figuren 3 und 4 und bei der Ausführungsform nach Fig.5 realisiert und dort mit dem Bezugszeichen 42 für den Stromanschluss 41 und mit dem Bezugszeichen 53 für den Stromanschluss 51 bezeichnet. Diese beiden Schlitze sind in axialer Richtung höchstens bis zu einer an den Stromanschluss 41 bzw. 51 der Innen- 40 bzw. der Aussenwicklung 50 anschliessenden Windung 43 der Innen- bzw. 54 der Aussenwicklung geführt. In radialer Richtung können sie die gleiche Richtung aufweisen, können radial aber auch in unterschiedliche Richtungen weisen und beispielsweise entgegengesetzt (Fig.5) angeordnet sein.

Aus den Figuren 3 bis 5 ist ersichtlich, dass ein wirbelstromunterdrückender Schlitz 55 auch in den die Innen- und die Aussenwicklung elektrisch leitend miteinander verbindenden Stromleiter 52 eingeformt ist. Die drei Schlitze 42, 53 und 55 können sich - wie aus Fig. 4 ersichtlich ist - radial in die gleiche Richtung erstrecken. In Abhängigkeit von der Anzahl der Windungen der beiden Wicklungen 40, 50 und der an beiden Wicklungen auftretenden elektrodynamischen Kräfte können sich aber auch mindestens zwei der drei Schlitze radial in unterschiedliche Richtungen erstrecken (Fig.5).

Wie zuvor bei Fig.1 gezeigt, können wirbelstromunterdrückende Schlitze 321 bzw. 331 auch an den beiden ferromagnetischen Hülse 32 bzw. 33 vorgesehen sein. Mit Vorteil sind in jede Hülse mindestes zwei, typischerweise zehn bis dreissig, in Umgangsrichtung gleichmässig verteilte, axial ausgerichtete Schlitze eingeformt. Die Schlitze 321 und 331 können durch die ganze Hülsenwand geführt sein. Sie erstrecken sich dann in axialer Richtung nur über einen Teil der Hülsenlänge. Sie können dann entweder alle an einer beider Stirnflächen der Hülse oder aber abwechselnd an beiden Stirnflächen ansetzen. Die Schlitze können jeweils auch als Nut in die Innenfläche und/oder die Aussenfläche der Hülse eingeformt sein.

Aus dem Diagramm gemäss Fig.2 ist ersichtlich, dass sich durch die vorgenannten Mittel die zur Lichtbogenrotation beitragende Komponente der magnetischen Flussdichte B am Ort des Lichtbogenlaufrings 15 bei kleinen und teilweise auch mittleren Strömen, d.h. bei Strömen bis ca. 70 kA, gegenüber einem gleich ausgebildeten Schalter nach dem Stand der Technik, der aber eine gleichsinnig stromdurchflossene Spule aufweist, um ca. 10 bis 20 % erhöht.

Bei der Ausführungsform des erfindungsgemässen Schalters nach den Figuren 3 und 4 ist im Unterschied zur Ausführungsform nach Fig.1 zwischen Innen- 40 und Aussenwicklung 50 keine ferromagnetische Hülse vorgesehen. Zudem ist in fertigungstechnisch vorteilhafter und die mechanische Festigkeit der Spule C erhöhender Weise der Stromleiter 52 in die Aussenwicklung 50 eingeformt und nach Art eines Rings ausgebildet. Die vom Lichtbogenlaufring 15 abgewandte Stirnfläche der Innenwicklung 40 ist auf diesem Ring abgestützt. Im Unterschied zur Ausführungsform nach Fig.1 ist das die Hohlräume zwischen den einzelnen stromführenden Teilen, wie den Wicklungen 40, 50, der Hülse 32 und dem Lichtbogenkontakt 31, ausfüllende Isoliermaterial nun dargestellt und mit dem Bezugszeichen 34 bezeichnet. Dieses Material ist vorzugsweise ein gehärtetes Vergussmaterial auf der Basis Polyurethan oder Epoxid.

Anstelle einer lediglich zwei Windungen 43 aufweisenden Innenwicklung 40 und/oder einer lediglich eine Windung 54 aufweisenden Aussenwicklung 50 können die Windungszahlen auch grösser oder kleiner sein. Beispielsweise kann die Innenwicklung zwei und die Aussenwicklung anderthalb Windungen aufweisen. Bei Schaltern, welche zum Unterbrechen vergleichsweise leistungsschwacher Ströme vorgesehen sind, können die Windungszahlen auch erheblich höher liegen.

### BEZUGSZEICHENLISTE

- 10: Gehäuse
- 11: Isolierrohr
- 12: Isolierscheibe
- 13: Heizkanal
- 14: Heizvolumen
- 15: Lichtbogenlaufring
- 16: Haltering
- 20: Schaltstück
- 21: Lichtbogenkontakt
- 30: Schaltstück
- 31: Lichtbogenkontakt
- 311: Flansch
- 32, 33: ferromagnetische Hülsen
- 321, 331: Schl itze
- 34: Isoliermaterial
- 40: Innenwicklung
- 41: Stromanschluss
- 42: Schlitz
- 43: Windungen
- 50: Aussenwicklung
- 51: Stromanschluss
- 52: Stromleiter
- 53,55: Schlitze
- 54: Windung
- A: Achse
- B: magnetische Flussdichte
- C: Spule
- I: Strom
- L: Leistungsstrompfad
- N: Nennstrompfad
- S: Schaltlichtbogen

## Patentansprüche

1. Hochspannungsleistungsschalter mit einem isoliergasgefüllten Gehäuse (10), einem Heizvolumen (14) zur Aufnahme von komprimiertem Löschgas, welches beim Unterbrechen eines Stroms (I) kleiner, mittlerer oder grosser Stromstärke jeweils durch einen rotierenden Schaltlichtbogen (S), der einer stromabhängigen magnetischen Flussdichte (B) ausgesetzt ist, aufgeheizt und unter Druck gesetzt wird, und mit zwei längs einer Achse (A) relativ zueinander verschiebbaren und im Gehäuse (10) angeordneten Schaltstücken (20, 30), von denen eines (30) in koaxialer Anordnung einen Lichtbogenkontakt (31), einen Lichtbogenlaufring (15) und eine den Lichtbogenkontakt (31) umgebende und mit dem Lichtbogenlaufring (15) elektrisch leitend verbundene Spule (C) aufweist, welche den zu unterbrechenden Strom (I) führt, **dadurch gekennzeichnet, dass** die Spule (C) zwei gegensinnig gewundene Wicklungen (40, 50) aufweist, welche unter Bildung einer Innen- und einer Aussenwicklung konzentrisch angeordnet sind, und dass in koaxialer Anordnung zwischen dem Lichtbogenkontakt (31) und der Innenwicklung (40) eine ferromagnetische erste Hülse (32) vorgesehen ist.

2. Schalter nach Anspruch 1, **dadurch gekennzeichnet, dass** die Innenwicklung (40) eine grössere Anzahl an Windungen (42) aufweist als die Aussenwicklung (50).

3. Schalter nach einem der Ansprüche 1 oder 2, **dadurch gekennzeichnet, dass** vom Lichtbogenlaufring (15) abgewandte Stirnflächen der Innen- (40) und der Aussenwicklung (50) über einen Stromleiter (52) elektrisch leitend miteinander verbunden sind, dass dem Lichtbogenlaufring (15) zugewandte Stirnflächen der Innen- (40) und der Aussenwickung (50) jeweils einen nach Art eines Rings ausgeführten Stromanschluss (41, 51) aufweisen, und dass der Stromanschluss (41) der Innenwicklung (40) in elektrisch leitender Weise mit dem Lichtbogenlaufring (15) verbunden ist.

4. Schalter nach Anspruch 3, **dadurch gekennzeichnet, dass** der Stromleiter (52) nach Art eines Rings ausgebildet ist, und dass vom Lichtbogenlaufring (15) abgewandte Stirnflächen der Innen- (40) und der Aussenwicklung (50) auf dem Ring abgestützt sind

5. Schalter nach Anspruch 3, **dadurch gekennzeichnet, dass** der Stromleiter (52) in die Aussenwicklung (50) eingeformt und nach Art eines Rings ausgebildet ist, und dass eine vom Lichtbogenlaufring (15) abgewandte Stirnfläche der Innenwicklung (40) auf dem Ring abgestützt ist.

6. Schalter nach einem der Ansprüche 1 bis 5, **dadurch gekennzeichnet, dass** in koaxialer Anordnung zwischen der Innen- (40) und der Aussenwicklung (50) eine ferromagnetische zweite Hülse (33) vorgesehen ist.

7. Schalte nach Anspruch 6, **dadurch gekennzeichnet, dass** mindestens in der ersten (32) oder der zweiten Hülse (33) oder in dem als Ring ausgebildeten Stromanschluss (41, 51) der Innenwicklung (40) oder der Aussenwicklung (50) mindestens ein vorwiegend axial und radial geführter Schlitz (321, 331, 42, 53, 55) angeordnet ist.

8. Schalter nach Anspruch 7, **dadurch gekennzeichnet, dass** in der ersten (32) und/oder zweiten Hülse (33) mindestens zwei in Umgangsrichtung gleichmässig verteilte Schlitze (321, 331) angeordnet sind.

9. Schalter nach einem der Ansprüche 7 oder 8, **dadurch gekennzeichnet, dass** in den Stromanschluss (51) der Aussenwicklung (50) ein erster (53) und in den Stromanschluss (41) der Innenwicklung (40) ein zweiter Schlitz (42) eingeformt ist.

10. Schalter nach Anspruch 9, **dadurch gekennzeichnet, dass** der erste (53) bzw der zweite Schlitz (42) in axialer Richtung höchstens bis zu einer an den Stromanschluss (51 bzw. 41) der Aussen- (50) bzw. der Innenwicklung (40) anschliessenden Windung (54 bzw. 43) der Aussen- (50) bzw. der Innenwicklung (40) geführt ist.

11. Schalter nach Anspruch 10, **dadurch gekennzeichnet, dass** der erste (53) und der zweite Schlitz (42) radial in der gleichen Richtung erstreckt sind.

12. Schalter nach einem der Ansprüche 10 oder 11, **dadurch gekennzeichnet, dass** in den die Innen- (40) und die Aussenwicklung (50) elektrisch leitend miteinander verbindenden Stromleiter (52) ein dritter Schlitz (55) eingeformt ist.

13. Schalter nach Anspruch 12, **dadurch gekennzeichnet, dass** der erste (53), der zweite (42) und der dritte Schlitz (55) sich radial in die gleiche Richtung erstrecken.

14. Schalter nach Anspruch 12, **dadurch gekennzeichnet, dass** mindestens zwei (53, 55) der drei Schlitze (42, 53, 55) sich radial in unterschiedliche Richtungen erstrecken.

## Claims

1. High-voltage circuit breaker having an insulating-gas-filled housing (10), a heating volume (14) for holding compressed quenching gas, which is in each case heated and compressed by a rotating switching arc (S), which is subject to a current-dependent magnetic flux density (B), when interrupting a current (I) of low, medium or high current intensity, and having two switching pieces (20, 30), which can move relative to one another along an axis (A) and are arranged in the housing (10), one (30) of which has, arranged coaxially, an arc contact (31), an arcing ring (15) and a coil (C), which surrounds the arc contact (31), is electrically conductively connected to the arcing ring (15) and carries the current (I) to be interrupted, **characterized in that** the coil (C) has two windings (40, 50) which are wound in opposite senses and are arranged concentrically forming an inner winding and an outer winding, and **in that** a ferromagnetic first sleeve (32) is provided, arranged coaxially, between the arc contact (31) and the inner winding (40).

2. Circuit breaker according to Claim 1, **characterized in that** the inner winding (40) has a greater number of turns (42) than the outer winding (50).

3. Circuit breaker according to one of Claims 1 or 2, **characterized in that** end faces of the inner winding (40) and of the outer winding (50) which are averted from the arcing ring (15) are electrically conductively connected to one another via an electrical conductor (52), **in that** end surfaces of the inner winding (40) and of the outer winding (50) which face the arcing ring (15) each have an electrical connection (41, 51) which is in the form of a ring, and **in that** the electrical connection (41) of the inner winding (40) is electrically conductively connected to the arcing ring (15).

4. Circuit breaker according to Claim 3, **characterized in that** the electrical conductor (52) is in the form of a ring, and **in that** end surfaces of the inner winding (40) and of the outer winding (50) which are averted from the arcing ring (15) are supported on the ring.

5. Circuit breaker according to Claim 3, **characterized in that** the electrical conductor (52) is formed in the outer winding (50) and is in the form of a ring, and **in that** an end surface of the inner winding (40) which is averted from the arcing ring (15) is supported on the ring.

6. Circuit breaker according to one of Claims 1 to 5, **characterized in that** a ferromagnetic second sleeve (33) is provided, arranged coaxially, between the inner winding (40) and the outer winding (50).

7. Circuit breaker according to Claim 6, **characterized in that** at least one predominantly axially and radially guided slot (321, 331, 42, 53, 55) is arranged at least in the first sleeve (32) or the second sleeve (33), or in the electrical connection (41, 51), which is in the form of a ring, of the inner winding (40) or of the outer winding (50).

8. Circuit breaker according to Claim 7, **characterized in that** at least two slots (321, 331), which are distributed uniformly in the circumferential direction, are arranged in the first sleeve (32) and/or the second sleeve (33).

9. Circuit breaker according to one of Claims 7 or 8, **characterized in that** a first slot (53) is formed in the electrical connection (51) of the outer winding (50), and a second slot (42) is formed in the electrical connection (41) of the inner winding (40).

10. Circuit breaker according to Claim 9, **characterized in that** the first slot (53) and/or the second slot (42) are/is guided in the axial direction at most as far as a respective turn (54 or 43) on the outer winding (50) or on the inner winding (40), respectively, adjacent to the respective electrical connection (51 or 41) of the outer winding (50) or of the inner winding (40).

11. Circuit breaker according to Claim 10, **characterized in that** the first slot (53) and the second slot (42) extend radially in the same direction.

12. Circuit breaker according to one of Claims 10 or 11, **characterized in that** a third slot (55) is formed in the electrical conductor (52) which electrically conductively connects the inner winding (40) and the outer winding (50) to one another.

13. Circuit breaker according to Claim 12, **characterized in that** the first slot (53), the second slot (42) and the third slot (55) extend radially in the same direction.

14. Circuit breaker according to Claim 12, **characterized in that** at least two (53, 55) of the three slots (42, 53, 55) extend radially in different directions.

## Revendications

1. Commutateur de puissance à haute tension comprenant un boîtier (10) rempli de gaz isolant, un volume de chauffage (14) pour accueillir un gaz d'extinction comprimé qui, en cas d'interruption d'un courant (I) de petite, moyenne ou forte intensité, est à chaque fois chauffé et mis sous pression par un arc électrique de commutation (S) rotatif, lequel est exposé à une densité de flux magnétique (B) dépendante du courant ; et comprenant deux éléments de commutation (20, 30) pouvant coulisser l'un par rapport à l'autre le long d'un axe (A) et étant disposés dans le boîtier (10), dont l'un (30) présente, dans une disposition coaxiale, un contact d'arc électrique (31), un anneau de passage d'arc électrique (15) et une bobine (C) qui entoure le contact d'arc électrique (31) et qui est reliée électriquement avec l'anneau de passage d'arc électrique (15), laquelle conduit le courant (I) à interrompre, **caractérisé en ce que** la bobine (C) présente deux enroulements (40, 50) bobinés en sens inverse qui sont disposés de manière concentrique en formant un enroulement intérieur et un enroulement extérieur, et qu'un premier manchon (32) ferromagnétique est prévu dans une disposition coaxiale entre le contact d'arc électrique (31) et l'enroulement intérieur (40).

2. Commutateur selon la revendication 1, **caractérisé en ce que** l'enroulement intérieur (40) présente un nombre de spires (42) plus élevé que l'enroulement extérieur (50).

3. Commutateur selon l'une des revendications 1 ou 2, **caractérisé en ce que** les surfaces de l'enroulement intérieur (40) et extérieur (50) à l'opposé de l'anneau de passage d'arc électrique (15) sont reliées électriquement entre elles par le biais d'un conducteur électrique (52), que les surfaces de l'enroulement intérieur (40) et extérieur (50) tournées vers l'anneau de passage d'arc électrique (15) présentent respectivement une borne électrique (41, 51) réalisée sous la forme d'un anneau et que la borne électrique (41) de l'enroulement intérieur (40) est reliée électriquement avec l'anneau de passage d'arc électrique (15).

4. Commutateur selon la revendication 3, **caractérisé en ce que** le conducteur électrique (52) est réalisé sous la forme d'un anneau et que les surfaces de l'enroulement intérieur (40) et extérieur (50) à l'opposé de l'anneau de passage d'arc électrique (15) s'appuient sur l'anneau.

5. Commutateur selon la revendication 3, **caractérisé en ce que** le conducteur électrique (52) est moulé dans l'enroulement extérieur (50) et réalisé sous la forme d'un anneau et qu'une surface de l'enroulement intérieur (40) à l'opposé de l'anneau de passage d'arc électrique (15) s'appuie sur l'anneau.

6. Commutateur selon l'une des revendications 1 à 5, **caractérisé en ce qu'**un deuxième manchon (33) ferromagnétique est prévu dans une disposition coaxiale entre l'enroulement intérieur (40) et l'enroulement extérieur (50).

7. Commutateur selon la revendication 6, **caractérisé en ce qu'**au moins une fente (321, 331, 42, 53, 55) qui s'étend principalement dans le sens axial et radial est disposée au moins dans le premier (32) ou le deuxième manchon (33) ou dans la borne électrique (41, 51) réalisée en forme d'anneau de l'enroulement intérieur (40) ou de l'enroulement extérieur (50).

8. Commutateur selon la revendication 7, **caractérisé en ce qu'**au moins deux fentes (321, 331) réparties régulièrement dans le sens du pourtour sont disposées dans le premier (32) et/ou le deuxième manchon (33).

9. Commutateur selon l'une des revendications 7 ou 8, **caractérisé en ce qu'**une première fente (53) est formée dans la borne électrique (51) de l'enroulement extérieur (50) et une deuxième fente (42) est formée dans la borne électrique (41) de l'enroulement intérieur (40).

10. Commutateur selon la revendication 9, **caractérisé en ce que** la première (53) ou la deuxième fente (42) s'étendent dans le sens axial au plus loin jusqu'à une spire (54 ou 43) de l'enroulement extérieur (50) ou intérieur (40) qui se raccorde à la borne électrique (51 ou 41) de l'enroulement extérieur (50) ou intérieur (40).

11. Commutateur selon la revendication 10, **caractérisé en ce que** la première (53) et la deuxième fente (42) s'étendent dans la même direction dans le sens radial.

12. Commutateur selon l'une des revendications 10 ou 11, **caractérisé en ce qu'**une troisième fente (55) est moulée dans le conducteur électrique (52) qui relie électriquement l'enroulement intérieur (40) et extérieur (50).

13. Commutateur selon la revendication 12, **caractérisé en ce que** la première (53), la deuxième (42) et la troisième fente (55) s'étendent dans la même direction dans le sens radial.

14. Commutateur selon la revendication 12, **caractérisé en ce qu'**au moins deux (53, 55) des trois fentes (42, 53, 55) s'étendent dans des directions différentes dans le sens radial.
